# DEMANDE DE BREVET EUROPEEN

(11) **EP 4 756 858 A1**
(43) Date de publication de la demande: **10.06.2026**
(21) Numéro de dépôt: 25220816.0
(22) Date de dépôt: 04.12.2025
(51) Int. Cl.: H01H 85/20, H01H 85/25, H01H 85/02, H01H 85/22, H01H 85/54

(54) **PORTE-FUSIBLE ET TABLEAU ÉLECTRIQUE ASSOCIÉ**

(30) Priorité: 05.12.2024 FR 2413508
(71) Demandeur: Mersen France SB SAS, 69720 Saint-Bonnet-de-Mure (FR)
(72) Inventeur: MOYENIN, Arnaud, Cyril, Maximilien, 38460 Dizimieu (FR); MAYOT, Alexandre, 38540 Grenay (FR)
(74) Mandataire: Lavoix

(57) **Abrégé**

Ce porte-fusible (100), qui est configuré pour recevoir une cartouche fusible (20) cylindrique, comprend un boitier (110) ménageant une cavité (V110) de réception de la cartouche fusible (20). Deux terminaux (112A, 112B) sont prévus pour être connectés à la cartouche fusible. Un support un support de préhension (120), qui ménage un logement (V120) de réception de la cartouche fusible dans une position insérée, est déplaçable par rapport au boitier (110), selon un mouvement d'ouverture, entre une position fermée, dans laquelle la cartouche fusible est connectée aux terminaux, et une position ouverte, dans laquelle la cartouche fusible est déconnectée des terminaux et est propre à être extraite du logement par un utilisateur. Le porte-fusible comprend aussi un organe d'éjection (130), qui est solidaire du boitier et qui est configuré pour repousser la cartouche fusible de la position insérée vers une position retirée conjointement au mouvement d'ouverture du support de préhension.

## Description

La présente invention concerne un porte-fusible, ainsi qu'un tableau électrique comprenant un tel porte-fusible.

De manière générale, un porte-fusible est un appareil électrique utilisé pour maintenir en place une cartouche fusible - dite aussi simplement « fusible » -. Le porte-fusible est connecté en série avec un circuit électrique, par exemple entre une source de puissance et une charge électrique, et si un courant circulant au travers du circuit dépasse une valeur nominale du fusible, le fusible fond, ouvrant le circuit électrique. Le fusible doit alors être remplacé.

On s'intéresse ici aux portes-fusibles comprenant un boitier et un support de préhension qui ménage un logement de réception de la cartouche fusible, le support de préhension étant mobile par rapport au boitier, de manière à dégager une extrémité de la cartouche fusible du boitier, de sorte qu'un utilisateur puisse saisir l'extrémité de la cartouche fusible pour l'extraire de son logement. La cartouche fusible reste néanmoins relativement difficile à retirer dans le cas des portes-fusibles connus. CN-118 712 031-A et CN-114 496 683-A décrivent chacun de tels porte-fusibles, tandis que US-2 009 235-A, DE-654 845-C, GB-469 779-A, CA-1 325 822-C, et GB-799 362-A décrivent chacun des dispositifs manuels d'éjection du fusible.

C'est à ces problèmes qu'entend plus particulièrement remédier l'invention, en proposant un porte-fusible facilitant le remplacement de la cartouche fusible.

À cet effet, l'invention concerne un porte-fusible, configuré pour recevoir une cartouche fusible, la cartouche fusible comprenant un corps cylindrique avec deux bornes de connexion, le porte-fusible comprenant :
- un boitier, qui ménage une cavité de réception de la cartouche fusible et qui comprend deux terminaux, chaque terminal étant configuré pour être connecté à une borne respective de la cartouche fusible lorsque la cartouche fusible est reçue dans la cavité, la cartouche fusible étant alors dans une position connectée par rapport au boitier,
- un support de préhension, qui ménage un logement de réception de la cartouche fusible, de sorte que lorsque la cartouche fusible est reçue dans le logement, la cartouche fusible est guidée en translation par rapport au support de préhension selon un axe d'insertion, entre une position insérée, dans laquelle la cartouche fusible est en butée contre un fond du logement, et une position retirée, dans laquelle la cartouche fusible n'est pas reçue dans le logement,
dans lequel :
- le support de préhension est déplaçable par rapport au boitier entre :
   - une position fermée, dans laquelle, lorsque la cartouche fusible est reçue en position insérée dans le logement, la cartouche fusible est dans la position connectée par rapport au boitier, le porte-fusible étant dans une configuration engagée,
   - une position ouverte, dans laquelle, lorsque la cartouche fusible est reçue dans le logement, au moins un des deux terminaux est déconnecté de la borne respective, la cartouche fusible étant alors propre à être déplacée, par un utilisateur, entre la position insérée et la position retirée selon un mouvement de retrait, de manière à extraire la cartouche fusible du logement,
      un mouvement du support de préhension de la position fermée vers la position ouverte définissant un mouvement d'ouverture,
- le porte-fusible comprend aussi un organe d'éjection, qui est solidaire du boitier et qui est configuré pour repousser la cartouche fusible de la position insérée vers la position retirée conjointement au mouvement d'ouverture du support de préhension, le porte-fusible étant initialement dans la configuration engagée.

Grâce à l'invention, l'organe d'éjection repousse la cartouche fusible du fond du logement conjointement au mouvement d'ouverture du support de préhension. L'extrémité haute de la cartouche du fusible est ainsi plus accessible par rapport à la situation où la cartouche fusible reste au fond de son logement, ce qui facilite l'accès à l'installateur. L'installateur peut ainsi attraper la cartouche fusible et extraire la cartouche fusible du logement avec plus de facilité.

Selon des aspects avantageux mais non obligatoires de l'invention, un tel porte-fusible peut incorporer une ou plusieurs des caractéristiques suivantes prises isolément ou selon toute combinaison techniquement admissible :
- L'organe d'éjection comprend une portion flexible, qui est déformable élastiquement entre une configuration contrainte et une configuration relâchée, et qui présente une extrémité captive, par laquelle l'organe d'éjection est solidaire du boitier,
   alors que le porte-fusible étant initialement dans la configuration engagée, au cours du mouvement d'ouverture, la portion flexible est configurée pour passer en configuration contrainte puis pour revenir, par retour élastique, en configuration relâchée, repoussant la cartouche fusible de la position insérée vers la position retirée.
- L'organe d'éjection est réalisé d'une seule pièce avec le boitier.
- Le support de préhension est mobile en rotation par rapport au boitier autour d'un axe de rotation, la position ouverte et la position fermée étant deux positions angulaires du support de préhension autour de l'axe de rotation.
- Le porte-fusible comprend aussi une rampe d'insertion, qui est configuré pour repousser la cartouche fusible de la position retirée vers la position insérée lorsque le support de préhension est déplacé de la position ouverte vers la position fermée selon un mouvement de fermeture, la cartouche fusible étant initialement reçue dans le logement, à l'encontre de l'organe d'éjection.
- Le porte-fusible comprend un exemplaire de la cartouche fusible, la cartouche fusible étant reçue dans le logement du support de préhension.

L'invention concerne aussi un tableau électrique, qui comprend :
- une enceinte, qui est prévue pour accueillir au moins un appareil électrique, et
- un exemplaire du porte-fusible tel que défini précédemment, le porte-fusible étant reçue dans l'enceinte en étant fixé à l'enceinte.

L'invention sera mieux comprise, et d'autres avantages de celle-ci apparaîtront plus clairement à la lumière de la description qui va suivre, de plusieurs modes de réalisation d'un porte-fusible et d'un tableau électrique, conformes à son principe, donnée uniquement à titre d'exemple et faite en référence aux dessins annexés, dans lesquels :
- [Fig 1] la figure 1 représente schématiquement, sur deux inserts a) et b), une vue en perspective d'un tableau électrique conforme à un premier mode de réalisation de l'invention, le porte-fusible étant lui-aussi conforme à l'invention, et le porte-fusible de l'installation électrique, certaines pièces étant cachées ;
- [Fig 2] la figure 2 représente respectivement sur deux inserts a) et b), une vue en perspective éclatée et une vue de côté du porte-fusible de la figure 1, certaines pièces étant cachées, et le porte-fusible étant dans une première configuration ;
- [Fig 3] la figure 3 représente respectivement, sur deux inserts a) et b), le porte-fusible de la figure 2 b) dans deux autres configurations ;
- [Fig 4] la figure 4 représente respectivement, sur deux inserts a) et b), le porte-fusible de la figure 2 b) dans deux autres configurations, et
- [Fig 5] la figure 5 représente respectivement, sur deux inserts a) et b), une vue en perspective d'une installation électrique conforme à un deuxième mode de réalisation de l'invention et comprenant un porte-fusible lui-aussi conforme à l'invention, et une vue de côté du porte-fusible de l'installation électrique, certaines pièces étant cachées.

Un tableau électrique 10 conforme à un premier mode de réalisation de l'invention est représenté schématiquement à la figure 1 a). Le tableau électrique 10 comprend une enceinte 12, par exemple une armoire électrique, qui est ici représentée schématiquement en pointillés. L'enceinte 12 est prévue pour accueillir un ou plusieurs appareils ou accessoires électriques. De manière non limitative, les appareils électriques sont choisis dans une liste incluant un disjoncteur, un sectionneur, etc. Les appareils électriques sont par exemple utilisés pour la distribution de puissance électrique, pour la protection des personnes, à des fins de diagnostic, etc. Généralement, l'enceinte 12 comprend des supports de montage 14, par exemple des rails avec un profil en forme de oméga - Ω - ou équivalents, qui sont prévus pour faciliter le montage et le démontage des appareils électriques. Un seul support de montage 14 est représenté, schématiquement, à la figure 1 a). Le support de montage 14 est ici un rail, qui est généralement agencé horizontalement dans l'enceinte 12.

Le tableau électrique 10 comprend un porte-fusible 100, qui est reçu dans l'enceinte 12 en étant fixé à l'enceinte 12, ici par l'intermédiaire du support de montage 14. D'autres méthodes de fixation, non détaillées, sont bien entendu envisageables. Le porte-fusible 100, qui est conforme au premier mode de réalisation de l'invention, est décrit en référence aux figures 1 à 4.

Le porte-fusible 100 est configuré pour recevoir une cartouche fusible 20. La cartouche fusible 20, dite aussi simplement « fusible » 20 dans le cadre de la présente description, présente un corps 22 de forme cylindrique, qui s'étend selon un axe principal A20. De préférence, le fusible 20 présente une section circulaire. Le fusible 20 comprend deux bornes, qui sont agencées à deux extrémités opposées du corps 22. Les deux bornes sont ainsi alignées selon l'axe principal A20. Les deux bornes incluent une première borne dite « amont » 24A, qui est ici située sur le haut des figures ; et une deuxième borne dite « aval » 24B, qui est située sur le bas des figures. La description est faite en relation à l'orientation des divers éléments du porte-fusible 100 tels que représentés sur les figures, sachant qu'il peut en être autrement dans la réalité.

De manière connue, le corps 22 est réalisé en un matériau isolant, tandis que les bornes amont 22A et aval 22B sont reliées l'une à l'autre, au travers du corps 22, par un élément fusible, qui est configuré pour fondre lorsque l'élément fusible est parcouru par un courant électrique dépassant un seuil prédéterminé. L'élément fusible n'est pas représenté.

Le porte-fusible 100 comprend :
- un boitier 110, qui ménage une cavité V110 de réception de la cartouche fusible 20. La cavité V110 débouche à l'extérieur par une embouchure 114, qui est prévue pour le passage de la cartouche fusible 20.
- un support de préhension 120, qui ménage un logement V120 de réception de la cartouche fusible 20, le support de préhension 120 étant déplaçable par rapport au boitier 110 de manière à introduire la cartouche fusible 20 dans la cavité V110, à travers l'embouchure 114, ou à extraire la cartouche fusible 20 de la cavité V110, à travers l'embouchure 114.

Le boitier 110 est réalisé en un matériau électriquement isolant. Le boitier 110 est généralement fabriqué par injection à chaud d'un matériau polymère synthétique. Le boitier 110 comprend généralement plusieurs parties, de préférence deux parties, qui sont assemblées l'une à l'autre et qui forment ensemble une coque creuse délimitant la cavité V110. Le boitier 110 comprend ici une portion principale 110A, qui forme une coque creuse, et un couvercle 110B, qui est assemblé à la portion principale 110A de manière à délimiter la cavité V110, comme illustré à la figure 1 a). Sur la figure 1 b), le porte-fusible 100 est représenté isolément, le couvercle 110B étant omis pour révéler l'intérieur du porte-fusible 100.

Le boitier 110 comprend deux terminaux électriques, chaque terminal électrique étant configuré pour être connecté à une borne respective de la cartouche fusible 20 lorsque la cartouche fusible 20 est reçue dans la cavité V110, la cartouche fusible 20 étant alors dans une position connectée par rapport au boitier, comme à la figure 1 b). Les deux terminaux électriques incluent un premier terminal dit « terminal amont » 112A, et un deuxième terminal dit « terminal aval » 112B. Lorsque la cartouche fusible 20 est reçue dans la cavité V110 dans la position connectée, le terminal amont 112A est connecté à la borne amont 22A, tandis que le terminal aval 112B est connecté à la borne aval 22B. Les terminaux amont 112A et aval 112B sont ici formés par des lames de cuivre, qui sont chacune respectivement reliées à un bornier de connexion 113, les borniers de connexion 113 étant prévu pour la connexion à un conducteur électrique - non représenté sur les figures -, par exemple un câble ou un conducteur rigide.

Le support de préhension 120, aussi parfois appelé simplement « préhenseur », comprend un panier 122, qui ménage le logement A120 prévu pour recevoir la cartouche fusible 20. Le panier 122 comprend une paroi périphérique 123A et une butée 123B, qui forme un fond du panier 122, la paroi périphérique 123A et la butée 123B délimitant ainsi le logement A120. Le panier 122 présente une ouverture 124, qui est située à l'opposé de la butée 123B et qui est prévue pour l'insertion de la cartouche fusible 20 dans le logement V120. Le logement A120 est présente ici une forme globalement cylindrique à section circulaire, centré sur un axe d'insertion A122. Le support de préhension 120 comprend généralement une poignée 126, qui est prévue pour être manipulée par un utilisateur, de manière à déplacer le support de préhension 120 entre la position ouverte et la position fermée. Un mouvement de la position ouverte à la position fermée est un mouvement de fermeture, tandis qu'un mouvement de la position fermée à la position ouverte est un mouvement d'ouverture.

On définit un mouvement d'insertion de la cartouche fusible 20 dans le logement V120 comme étant un mouvement de translation selon une direction d'insertion, la direction d'insertion étant parallèle à l'axe d'insertion A122 et orientée de l'ouverture 124 vers la butée 123B. Un mouvement de retrait est un mouvement opposé au mouvement d'insertion, c'est-à-dire un mouvement de translation selon une direction de retrait opposée à la direction d'insertion. Lorsque la cartouche fusible 20 est reçue dans le logement V120 et en appui contre la butée 123B, la cartouche fusible 20 est dans une position insérée par rapport au support de préhension 120, comme illustré aux figures 1 b), 2 b) et 3 a). En position insérée, l'axe principal A20 et l'axe d'insertion A122 sont alignés. Lorsque la cartouche fusible 20 est entièrement sortie du logement V120, la cartouche fusible 20 est dans une position retirée, comme illustré aux figures 2 a) et 4 a).

Le support de préhension 120 est déplaçable par rapport au boitier 110 entre :
- une position fermée, dans laquelle, lorsque la cartouche fusible 20 est reçue en position insérée dans le logement V120, la cartouche fusible 20 est dans la position connectée par rapport au boitier, comme illustré aux figures 1 b) et 2 b). Le porte-fusible 100 est alors dans une configuration engagée.
- une position ouverte, dans laquelle, lorsque la cartouche fusible 20 est reçue dans le logement V120, au moins un des deux terminaux électrique 122A/122B est déconnecté de la borne 22A/22B respective, la cartouche fusible 20 étant propre à être déplacée, par un utilisateur, entre la position insérée et la position retirée selon le mouvement de retrait, de manière à extraire la cartouche fusible 20 du logement V120. Le support de préhension 120 est représenté en position ouverte aux figures 3 b) et 4 a).

Le support de préhension 120 est ici mobile en rotation par rapport au boitier 110, autour d'un axe de rotation A120. Autrement dit, le support de préhension 120 est ici un préhenseur rotatif, la position ouverte et la position fermée étant deux positions angulaires du support de préhension 120 par rapport au boitier 110 autour de l'axe de rotation A120.

Le porte-fusible 100 comprend aussi un organe d'éjection 130, qui est solidaire du boitier 110 et qui est configuré pour repousser la cartouche fusible 20 de la position insérée vers la position retirée lorsque le support de préhension 120 est déplacé de la position fermée vers la position ouverte selon un mouvement d'ouverture, le porte-fusible 100 étant initialement dans la configuration engagée - autrement dit la cartouche fusible 20 est initialement en position insérée dans le logement V120 du support de préhension 120, lequel est initialement en position fermée -. Un exemple de l'organe d'éjection 130 est visible à la figure 2 a). L'organe d'éjection 130 est réalisé en un matériau électriquement isolant. L'organe d'éjection 130 est agencé dans la cavité V110, à proximité d'un fond 116 de la cavité V110, le fond 116 étant situé de l'autre côté de la cavité V110 par rapport à l'ouverture 114. Autrement dit, la cavité V110 est située entre l'ouverture 114 et le fond 116.

L'organe d'éjection 130 comprend avantageusement une portion flexible 132, qui est déformable élastiquement entre une configuration contrainte et une configuration relâchée, et qui présente une extrémité captive 134A, par laquelle la rampe d'éjection est solidaire du boitier 110. De préférence, l'organe d'éjection 130 est réalisé d'une seule pièce avec le boitier 110, en particulier lorsque le boitier 110 est fabriqué par injection à chaud. L'organe d'éjection 130 est représenté en configuration relâchée aux figures 2 a), 3 b) et 4 a), et en configuration contrainte aux figures 2 b), 3 b)et 4 a).

En variante non représentée, l'organe d'éjection est une pièce distincte du boitier 110°, qui est assemblé au boitier. Selon un exemple non limitatif, l'extrémité captive est reçue dans un renfoncement ménagé à cet effet, l'organe d'éjection 130 étant maintenu en place dans la cavité V110 par l'assemblage du couvercle 110B à la portion principale 110A.

Dans l'exemple illustré, la portion flexible 132 présente globalement la forme d'une patte sensiblement rectangulaire, l'extrémité captive 134A s'étendant le long d'un des côtés du rectangle. La portion flexible 132 comprenant également une extrémité libre 134B, différente de l'extrémité captive, qui est configurée pour exercer sur la borne aval 22B un effort orienté selon la direction de retrait. L'extrémité libre 134B présente ici un renflement par rapport au reste de la portion flexible 132.

On décrit à présent le fonctionnement de l'organe d'éjection 130 en référence aux figures 2 b) à 4 a), qui illustrent diverses configurations du porte-fusible 100 au cours de l'ouverture du support de préhension 120.

Le porte-fusible 100 est initialement dans la configuration engagée, comme illustré à la figure 2 b). La cartouche fusible 20 est reçue dans le logement V120 en position insérée, tandis que le support de préhension 120 est en position fermée. Dans le premier mode de réalisation, la portion flexible 132 est déjà en configuration contrainte, l'extrémité libre 134B étant repoussée par la portion périphérique 123A du support de préhension 120.

Alors que l'utilisateur commence à déplacer le support de préhension 120 selon le mouvement d'ouverture, l'organe d'éjection 130 reste dans la configuration contrainte, l'extrémité libre 134B glissant contre une surface de la portion périphérique 123A.

Avantageusement, une extrémité basse 128 de la portion périphérique est décalée axialement du côté de l'ouverture 124 par rapport à la butée 123B, le long de l'axe d'insertion A122, de sorte que lorsque la cartouche fusible 20 est en position insérée, une portion de la cartouche fusible 20 est accessible à l'organe d'éjection 130. Alors que le mouvement d'ouverture se poursuit, l'extrémité libre 134B arrive au niveau de l'extrémité basse 128 de la portion périphérique 123A, comme illustré à la figure 3 a). L'extrémité libre 134B est alors conjointement sur une surface périphérique de la cartouche fusible 20 et sur l'extrémité basse 128. Par « surface périphérique », on entend une surface portée par une surface radiale à l'axe principal A20, c'est-à-dire une surface dont la normale est radiale à l'axe principal A20. La surface périphérique est ici une portion cylindrique de la borne aval 23B. La portion flexible 132 est encore déformée en configuration contrainte et exerce un effort de contact sur la cartouche fusible, seulement l'effort de contact étant se faisant sur une surface périphérique de la cartouche fusible 20, aucune composante de cet effort ne tend à éloigner la cartouche fusible 20 de la butée 123B. Au contraire, dans l'exemple illustré, au cours du mouvement d'ouverture de la portion de préhension 120, et tant que l'organe d'éjection 130 est en appui contre la surface périphérique de la cartouche fusible 20, les frottements de l'organe d'éjection 130 sur la surface périphérique tendent avantageusement à maintenir la cartouche fusible 20 en appui contre la butée 123B.

Alors que le mouvement d'ouverture se poursuit, une zone de contact entre l'organe d'éjection 130 et la cartouche fusible 20 se déplace progressivement de la surface périphérique vers une extrémité de la borne aval 23B. L'extrémité axiale de la borne aval 23B est ici un disque, qui s'étend orthogonalement à l'axe principal A20. **Il** arrive alors un instant où la force de contact de l'organe d'éjection 130 sur la cartouche fusible 20 comprend une composante axiale, orientée selon la direction d'extraction. À cet instant, l'organe d'éjection 130 repousse, par retour élastique de la portion flexible 132, la cartouche fusible 20 de la position insérée vers la position retirée. Le porte-fusible 100 se retrouve alors dans la configuration de la figure 3 b), dans laquelle la cartouche fusible 20 dans une position intermédiaire entre la position insérée et la position retirée. Dans la position intermédiaire, la cartouche fusible 20 est partiellement dégagée du logement V120. La cartouche fusible 20 est ainsi plus accessible à l'utilisateur qui souhaiterait extraire la cartouche fusible 20 du logement V120, par exemple en saisissant la borne amont 24A entre le pouce et l'index d'une même main. L'extraction de la cartouche fusible 20 est ainsi facilitée. Le porte-fusible 100 est alors dans la configuration de la figure 4 a), où lorsque la cartouche fusible 20 est en position retirée.

Lorsque l'utilisateur souhaite mettre en place un nouvel exemplaire de la cartouche fusible 20 dans le porte-fusible 20, initialement l'utilisateur présente la nouvelle cartouche fusible 20 devant l'ouverture 124, comme illustré à la figure 4 a), puis introduit la cartouche fusible 20 dans le logement V120, jusqu'à ce que la borne aval 24A se retrouve en appui de l'organe d'éjection 130, comme illustré à la figure 3 b). La cartouche fusible 20 est alors dans la position intermédiaire.

L'utilisateur commence alors à déplacer le support de préhension 120 selon le mouvement de fermeture. Comme illustré à la figure 4 b), la borne amont 24A vient alors au contact d'une surface du boitier 110, qui est orientée vers la cavité V110 et qui forme une rampe d'insertion 118. La rampe d'insertion 118 est configurée pour repousser la cartouche fusible 120, à l'encontre de l'organe d'éjection 130, de la position retirée vers la position insérée lorsque le support de préhension 120 est déplacé selon le mouvement de fermeture.

Alors que le mouvement de fermeture se poursuit, on comprend qu'une zone de contact entre l'organe d'éjection 130 et le sous-ensemble formé par la cartouche fusible 20 reçue dans le logement V120 de la portion de préhension 120 se déplace progressivement jusqu'à se retrouver sur la paroi périphérique 123A du panier 122, où l'organe d'éjection 130 n'exerce alors plus aucune force sur la cartouche fusible. Alors que le mouvement de fermeture se poursuit, la portion de préhension 120 finit par arriver dans sa position fermée, le porte-fusible 100 étant alors dans la configuration engagée, comme illustré à la figure 2 b).

Un tableau électrique 11 conforme à un deuxième mode de réalisation de l'invention est représenté à la figure 5 a). Dans le deuxième mode de réalisation, les éléments analogues à ceux du premier mode de réalisation portent les mêmes références et fonctionnent de la même façon. Dans ce qui suit, on décrit principalement les différences entre les premier et deuxième modes de réalisation. Si une référence est mentionnée dans la description sans être portée sur une figure ou portée sur une figure sans être mentionnée dans la description, elle désigne le même élément que celui portant la même référence dans le premier mode de réalisation.

Le tableau électrique 11 comprend un porte-fusible 200, avec un organe d'éjection 230.

Une des principales différences du deuxième mode de réalisation avec le premier mode est que dans le deuxième mode de réalisation, l'organe d'éjection 230 reste dans la configuration relâchée lorsque le porte-fusible 11 est dans la configuration engagée. Autrement dit, l'organe d'éjection 230 n'est pas en contact ni avec la cartouche fusible ni avec le support de préhension lorsque le porte-fusible 11 est dans la configuration engagée.

Au cours du mouvement d'ouverture, la borne aval 24B de la cartouche fusible vient au contact de l'organe d'éjection 130, en particulier au contact de la portion flexible 132, laquelle se déforme élastiquement pour accommoder le passage de la cartouche fusible, emmagasinant de l'énergie mécanique, ce qui tend à repousser la cartouche fusible 20 de la position insérée vers la position retirée de manière progressive, à mesure que le mouvement d'ouverture se poursuit.

Dans les deux modes de réalisation illustrés, le support de préhension 120 est un préhenseur rotatif. En variante non illustrée, le support de préhension est mobile en translation par rapport au boitier, la position ouverte et la position ouverte étant deux positions différentes long d'un axe de fermeture.

Dans les deux modes de réalisation illustrés, l'organe d'éjection 130 / 230 comprend la portion flexible 132 et est déformable élastiquement. En variante non illustré, l'organe d'éjection 130 est considéré comme rigide et forme simplement une rampe, configurée pour repousser la cartouche fusible de la position insérée vers la position retirée au cours du mouvement d'ouverture du support de préhension.

Les modes de réalisation et les variantes mentionnées ci-dessus peuvent être combinés entre eux pour générer de nouveaux modes de réalisation de l'invention.

## Revendications

1. Porte-fusible (100 ; 200), configuré pour recevoir une cartouche fusible (20), la cartouche fusible (20) comprenant un corps (22) cylindrique avec deux bornes (24A, 24B) de connexion, le porte-fusible (100 ; 200) comprenant :
- un boitier (110), qui ménage une cavité (V110) de réception de la cartouche fusible (20) et qui comprend deux terminaux (112A, 112B), chaque terminal étant configuré pour être connecté à une borne respective de la cartouche fusible (20) lorsque la cartouche fusible (20) est reçue dans la cavité (V110), la cartouche fusible (20) étant alors dans une position connectée par rapport au boitier (110),
- un support de préhension (120), qui ménage un logement (V120) de réception de la cartouche fusible (20), de sorte que lorsque la cartouche fusible (20) est reçue dans le logement (V120), la cartouche fusible (20) est guidée en translation par rapport au support de préhension (120) selon un axe d'insertion (A122), entre une position insérée, dans laquelle la cartouche fusible (20) est en butée contre un fond du logement (V120), et une position retirée, dans laquelle la cartouche fusible (20) n'est pas reçue dans le logement (V120),
dans lequel :
- le support de préhension (120) est déplaçable par rapport au boitier (110) entre :
• une position fermée, dans laquelle, lorsque la cartouche fusible (20) est reçue en position insérée dans le logement (V120), la cartouche fusible (20) est dans la position connectée par rapport au boitier (110), le porte-fusible étant dans une configuration engagée,
• une position ouverte, dans laquelle, lorsque la cartouche fusible (20) est reçue dans le logement (V120), au moins un des deux terminaux (112A, 112B) est déconnecté de la borne (24A, 24B) respective, la cartouche fusible (20) étant alors propre à être déplacée, par un utilisateur, entre la position insérée et la position retirée selon un mouvement de retrait, de manière à extraire la cartouche fusible (20) du logement (V120),
un mouvement du support de préhension (120) de la position fermée vers la position ouverte définissant un mouvement d'ouverture,
- le porte-fusible comprend aussi un organe d'éjection (130 ; 230), qui est solidaire du boitier (110) et qui est configuré pour repousser la cartouche fusible (20) de la position insérée vers la position retirée conjointement au mouvement d'ouverture du support de préhension (120), le porte-fusible étant initialement dans la configuration engagée.

2. Porte-fusible (100 ; 200) selon la revendication 1, dans lequel :
- l'organe d'éjection (130 ; 230) comprend une portion flexible (132), qui est déformable élastiquement entre une configuration contrainte et une configuration relâchée, et qui présente une extrémité captive (134A), par laquelle l'organe d'éjection (130 ; 230) est solidaire du boitier (110),
- le porte-fusible étant initialement dans la configuration engagée, au cours du mouvement d'ouverture, la portion flexible (132) est configurée pour passer en configuration contrainte puis pour revenir, par retour élastique, en configuration relâchée, repoussant la cartouche fusible (20) de la position insérée vers la position retirée.

3. Porte-fusible (100 ; 200) selon l'une quelconque des revendications 1 à 2, dans lequel :
- l'organe d'éjection (130 ; 230) est réalisé d'une seule pièce avec le boitier (110).

4. Porte-fusible (100 ; 200) selon l'une quelconque des revendications 1 à 3, dans lequel :
- le support de préhension (120) est mobile en rotation par rapport au boitier (110) autour d'un axe de rotation (A120), la position ouverte et la position fermée étant deux positions angulaires du support de préhension (120) autour de l'axe de rotation (A102).

5. Porte-fusible (100 ; 200) selon l'une quelconque des revendications 1 à 4, dans lequel :
- le porte-fusible comprend aussi une rampe d'insertion, qui est configuré pour repousser la cartouche fusible (20) de la position retirée vers la position insérée lorsque le support de préhension (120) est déplacé de la position ouverte vers la position fermée selon un mouvement de fermeture, la cartouche fusible (20) étant initialement reçue dans le logement (V120), à l'encontre de l'organe d'éjection (130 ; 230).

6. Porte-fusible (100 ; 200) selon l'une quelconque des revendications 1 à 5, dans lequel :
- le porte-fusible comprend un exemplaire de la cartouche fusible (20), la cartouche fusible (20) étant reçue dans le logement (V120) du support de préhension (120).

7. Tableau électrique (10 ; 11), comprenant :
- une enceinte (12), qui est prévue pour accueillir au moins un appareil électrique,
- un exemplaire du porte-fusible (100 ; 200) selon l'une quelconque des revendications 1 à 6, le porte-fusible étant reçue dans l'enceinte en étant fixé à l'enceinte.
